# EUROPÄISCHE PATENTSCHRIFT

(11) **EP 1 936 084 B1**
(45) Veröffentlichungstag und Bekanntmachung des Hinweises auf die Patenterteilung: **15.07.2015**
(21) Anmeldenummer: 07123285.4
(22) Anmeldetag: 14.12.2007
(51) Int. Cl.: E05D 15/10

(54) **Höhenverstellbare Lagereinheit für einen Schiebeflügel**
Height-adjustable bearing unit for a sliding wing
Unité de palier ajustable en hauteur pour porte coulissante

(30) Priorität: 16.12.2006 DE 102006059571; 12.05.2007 DE 102007022311
(43) Veröffentlichungstag der Anmeldung: 25.06.2008
(73) Patentinhaber: HAUTAU GmbH, 31691 Helpsen (DE)
(72) Erfinder: MUEGGE, Dirk, 31688, Nienstaedt (DE); KORDING, Stefan, 31691, Helpsen (DE)
(74) Vertreter: Dantz, Jan Henning

(56) Entgegenhaltungen:
- DE-A1- 1 708 860
- DE-A1- 3 040 375
- DE-A1-102006 057 191

## Beschreibung

Die Erfindung betrifft eine höhenverstellbare Lagereinheit eines Laufwagens für Abstell-Schiebetüren oder -fenster (kurz: Flügel) und dient zum Verbinden eines an dem Laufwagen schwenkbar befestigten Ausstellarmes mit einem an einem unteren Flügelprofil befestigbaren Stützprofil. Das Arbeitsverfahren zu der Lagerung ist ebenso erfasst.

Derartige Lagereinheiten sind bekannt, zum Beispiel aus der EP-B 119 434 (von GU). Diese Lagereinheiten weisen einen lotrecht im Stützprofil drehbaren und axial verstellbaren Lagerbolzen auf, der drehfest im flügelseitigen Ende des Ausstellarmes angeordnet ist.

Im bekannten Fall ist der Lagerbolzen mittels zweier im axialen Abstand angeordneten Nadellager in einer Lagerbuchse gelagert, die mittels Aussengewinde in einem Gehäuseteil höhenverstellbar angeordnet ist. Der Lagerbolzen ist an seinem oberen Ende mittels eines Sprengringes verschiebefest mit der Lagerbuchse verbunden. Um die eingestellte Stellung der Lagerbuchse gegenüber dem Gehäuseteil zu sichern, ist an der Seite des Gehäuseteils eine Stellschraube vorgesehen, die für eine Verstellung gelöst und nach der erfolgten Verstellung fest angezogen wird.

Bei der Lagereinheit nach der EP-B 1 054 126 (von GU), bei der zur Verstellung ein in axialer Fluchtung mit dem Lagerbolzen im Gehäuseteil schraubbarer Lagerteil vorgesehen ist, wird eine Sicherung der Einstellung mit Hilfe eines Sicherungsschiebers erreicht, der im Gehäuseteil quer zur Achse von Lagerteil und Lagerbolzen zwischen zwei Stellungen verschiebbar ist. In der einen Stellung bietet er dem Lagerteil eine das Drehen des Lagerteils ermöglichende Öffnung und in der anderen Stellung eine das Drehen verhindernde kleinere Öffnung dar.

Die DE 30 40 375 offenbart eine Lagereinheit, bei der an einem Drehzapfen eine Lagerbuchse drehbar gelagert ist. Die Lagerbuchse ist mit einem Innengewinde versehen, an dem eine Stellschraube eingedreht ist, die für eine Höhenverstellung der Lagerbuchse drehbar ist und an einem Drucklager abgestützt ist. In der Stellschraube ist eine Öffnung für einen Sicherungsstift vorgesehen, der in eine Sacklochbohrung an dem Drehzapfen eingefügt ist Die DE1708860 offenbart alle Merkmale des Oberbegriffs des Anspruchs 1.

Es ist Aufgabe der Erfindung, eine höhenverstellbare Lagereinheit der genannten Art zu verwirklichen, die grosse Flügellasten sicher aufnehmen und auf den Ausstellarm übertragen kann. Sie soll bei einfachem Aufbau und einfacher Montage gute Lagereigenschaften und Sicherheit (Sicherung) der eingestellten Höhenstellung erreichen.

Diese Aufgabe wird durch eine Lagereinheit mit den Merkmalen des Anspruches 1 gelöst.

Die über ein Gewinde verstellbar zusammenwirkenden Bereiche von Lagerteil und Lagerbolzen können bei einfacher Herstellung eine grosse Eingriffslänge und damit eine sichere Übertragung der Flügellast gewährleisten, die das Lagerteil vom Stützprofil ebenso sicher übernehmen kann. Zugleich kann - wiederum bei einfacher Herstellungsmöglichkeit - eine zuverlässige Lagesicherung der Teile in ihrer eingestellten relativen Lage gewährleistet werden, sei es durch Formschluss oder durch Kraftschluss zwischen den beiden Teilen (Lagerteil und Lagerbolzen), wenn betriebliche Bewegungen keine axiale Höhenverstellung bewirken dürfen.

Entlang Lagerteil und Lagerbolzen und einer gemeinsamen Achse verlaufende und miteinander fluchtende Bohrungen sind optionell aber vorteilhaft. Sie sind geeignet zur Aufnahme eines federkraft-belasteten und einen Formschluss zwischen Lagerbolzen und Lagerteil bildenden stangenförmigen Elements. Der Formschluss kann durch axiales Hereindrücken gelöst werden. Eine Verstellung der Höhe kann dann erfolgen, bezogen auf die "höhenverstellbare Lagereinheit".

Alternativ kann ein - einen Kraftschluss zwischen Lagerbolzen und Lagerteil bildendes - stangenförmiges Element vorgesehen sein, wenn betriebliche Bewegungen keine axiale Höhenverstellung bewirken dürfen.

Die abhängigen Ansprüche sind vorteilhafte Weiterbildungen, keine notwendigen Vervollständigungen der unabhängigen Ansprüche.

Weitere Vorteile und Einzelheiten der Erfindung ergeben sich aus der nachfolgenden Beschreibung der Erfindung an Hand von **Beispielen** und den nachfolgend aufgeführten Figuren.
- **Figur 1**: zeigt in perspektivischer Ansicht eine Einheit aus Laufwagen 11, Stützprofil 1 und dem verbindenden Ausstellarm 8, welcher Einheit eine "höhenverstellbare Lagereinheit" zugeordnet ist.
- **Figur 2 Figur 3**: zeigen jeweils im axialen Schnitt die höhenverstellbare Lagereinheit einmal in einer eingestellten und fixierten Stellung und einmal in der - eine Verstellung zulassenden - Stellung.
- **Figur 4**: zeigt im axialen Schnitt und im vergrößerten Maßstab den oberen Bereich der höhenverstellbaren Lagereinheit.
- **Figur 5**: zeigt einen horizontalen Schnitt entlang der Schnittebene A-A von Figur 2.
- **Figur 6**: zeigt im axialen Schnitt eine alternative Ausführung der höhenverstellbaren Lagereinheit.

Die höhenverstellbare Lagereinheit ist gemäß dem ersten Beispiel der Erfindung einer Baueinheit zugeordnet, die gemäß **Figur 1** aus einem Laufwagen 11, einem mit einem Ende an diesem angelenkten Ausstellarm 8 und einem Stützprofil 1 besteht, wobei das Profil 1 im unteren Bereich eines Flügelrahmens (nicht gezeigt) befestigbar ist. Über die höhenverstellbare Lagereinheit 12 ist das Profil 1 mit dem anderen Ende des Ausstellarmes 8 verbunden.

Die Achse 7* (oder 13) verläuft durch ein Stangenelement 7,9.

Die Lagereinheit besteht nach den **Figuren 2 bis 5** aus einem Lagerbolzen 4, der mit seinem unteren Abschnitt 4a in eine entsprechende Öffnung des Ausstellarmes 8 eingepresst ist. Er ragt von unten in eine erste Ausnehmung 1* des Stützprofils 1 und ist mittels zweier, im axialen Abstand angeordneter Radiallager, insbesondere in Form von Nadelhülsen 2a und 2b, drehbar und axial verschiebbar in der Ausnehmung 1 * gelagert.

Die Nadelhülsen sind in einer Lagerbüchse 3 angeordnet, die mit ihrem unteren Abschnitt 3b in der Ausnehmung des Stützprofils 1 verankert und am oberen Ende zu einem Flansch 3a umgeformt ist.

Am oberen Ende der ersten Ausnehmung 1* des Stützprofils 1 ist eine Stützfläche, beispielsweise als Lagerscheibe 6 angeordnet, gegenüber der sich ein radial nach außen ragender Bund 16 eines koaxial zum Lagerbolzen 4 angeordneten, drehbaren Lagerteils 5 abstützt, das auf dem Flansch 3a der Lagerbüchse 3 aufliegt. Das Lagerteil ist drehbar in einer zweiten Ausnehmung 1' des Profils 1 gelagert oder lagerfähig, wenn die Eignung der höhenverstellbaren Lagereinheit gefragt ist.

Der Lagerbolzen 4 weist in seinem oberen Bereich 4b eine von seiner Stirnfläche ausgehende, weite koaxiale zylindrische Ausnehmung 15 auf, die über den größeren Teil ihrer Länge ein Innengewinde 15a trägt. Mit diesem Innengewinde steht ein Außengewinde 5d an einem zylindrischen Ansatz 5c am unteren Ende des Lagerteils 5 in Verstelleingriff.

Da der Lagerbolzen 4 fest mit dem Ausstellarm 8 verbunden und das Lagerteil 5 axial unverschieblich in der zweiten Ausnehmung 1' des Stützprofils 1 drehbar gelagert ist, führt eine Drehung des Lagerteils zu einer höhenmäßigen Lageveränderung der Einheit aus Lagerteil 5 und Stützprofil 1 und damit auch des mit dem Stützprofil fest verbundenen Flügels. Die Ausnehmungen 1' und 1* sind koaxial oder fluchtend.

Die Höhenänderung (höhenmäßige Lageveränderung) erfolgt gegenüber dem Lagerbolzen 4.

Nach dem Höhenverstell-Vorgang verdrehen sich der Lagerbolzen 4 und das Lagerteil 5 bei betrieblichen Schwenkbewegungen des Ausstellarmes 8 nicht gegeneinander und es ergibt sich keine ungewollte Höhenverstellung. Dazu weisen Lagerbolzen und Lagerteil miteinander fluchtende engere Bohrungen (oder Öffnungen) 4c bzw. 5b auf.

Die Bohrung 4c des Lagerbolzens 4 weist über den größten Teil ihrer Länge einen mehrkantigen Querschnitt auf. Ein gleicher Querschnitt ist - wenigstens im unteren Bereich - der Bohrung 5b vorgesehen. Die engere Bohrung setzt die weite zylindrische Ausnehmung 15 nach unten fort.

Am Boden der Bohrung 4c des Lagerbolzens ist eine Rückstell-Schraubenfeder 10 angeordnet. Den Bohrungen ist außerdem ein stangenförmiges Element, das wie dargestellt auch aus zwei Teilen 7 und 9 bestehen kann, zugeordnet.

Der untere Teil 9 der Stange weist, wie **Figur 4 und 5** entnommen werden kann, einen dem Querschnitt der Bohrung im Lagerbolzen entsprechenden mehrkantigen Querschnitt auf, während der obere Teil 7 einen Querschnitt aufweist, der - wie ebenfalls den Figuren 4 und 5 entnommen werden kann - kreisförmig und soviel kleiner ist, dass er frei und relativdrehbar in dem mehrkantigen Querschnitt bewegbar ist, zumindest dem der oberen Bohrung 5b. Der obere Teil 7 des stangenförmigen Elementes weist einen unteren Abschnitt 7a in Kontakt y mit dem unteren Teil 9 auf und oben einen demgegenüber nochmals verjüngtes Ende 7b, das durch eine entsprechend enge Bohrung 5a des Lagerteils austreten kann, wie Figuren 2 und 4 zeigen.

Die Stellung der Teile in **Figur 2** **und** **4** zeigen den Zustand, in dem eine Höhenverstellung gesperrt ist, da das stangenförmige Element mit dem unteren Teil 9 in die mehrkantig ausgebildeten Öffnungen 4c, 5b beider Teile, Lagerbolzen 4 und Lagerteil 5, eingreift und beide miteinander drehfest, das heißt formschlüssig verbindet.

Wenn dagegen, wie in Figur 3 durch den oberen Pfeil 14 angedeutet, ein entsprechendes (nicht dargestelltes) Werkzeug durch die Öffnung 5a eingeführt wird, wird das stangenförmige Element 7,9 gegen die Wirkung der Rückstellfeder 10 nach unten gedrückt, bis der mehrkantige untere Teil 9 außer Eingriff mit der mehrkantigen Öffnung 5b des Lagerteils 5 kommt, sodass das Lagerteil 5 mittels des eingeführten Werkzeuges und einer entsprechenden Konturierung der engeren Bohrung 5a gegenüber dem Lagerbolzen 4 zur Höhenveränderung gedreht werden kann. Wird das Werkzeug aus der konturierten Öffnung 5a zurückgezogen (heraus genommen), drückt die Feder 10 das Stangenelement 7,9 wieder in die Sperrstellung nach Figur 2.

Ein Herausdrücken des Stangenelements 7,9 wird durch die eine Anlage einer Stufe x zwischen den Abschnitten 7a und 7b verhindert, welche Stufe zur Anlage an die Unterseite der Öffnung 5a gelangt, wie auch die Figur 4 deutlich zeigt.

Bei der Ausführung nach **Figur 6** ist die generelle Anordnung und Ausbildung der Teile die Gleiche wie in den Figuren 2 bis 5.

Im Unterschied wird hier jedoch die Sperrung der Teile gegen ungewollte Verstellung nicht durch Formschluss, sondern durch Kraftschluss verwirklicht. Dazu ist Bohrung 24a im Lagerbolzen 24 als Gewindebohrung ausgebildet und das durchgehende stangenförmige Sperrelement 17 ist über einen entsprechend langen unteren Abschnitt 17b mit einem entsprechenden Außengewinde versehen. Am oberen Ende des Sperrelementes ist ein Kopf 17a ausgebildet, der in einer Ausnehmung 18a des Lagerteils 25 drehbar aufgenommen ist und eine konturierte Ausnehmung für das Einsetzen (siehe Pfeil 19) eines Werkzeuges aufweist.

Die Stange 17 greift durch eine fluchtende Bohrung 25b im Lagerteil 25. Die Fluchtung ergibt sich mit Bohrung 24a.

Zur Höhenverstellung wird das Sperrelement 17 vom Lagerbolzen 24 gelöst und nach der Verstellung wieder fest angezogen, um den notwendigen Kraftschluss herzustellen.

In Figur 6 sind die mit den entsprechenden Teilen der Ausführung nach Figuren 2 bis 5 übereinstimmenden Teile wie folgt bezeichnet: Stützprofil 23, in einer Lagerbüchse angeordnete Nadellager 20a und 20b, Gewindeeingriffsbereich 21 zwischen Lagerbolzen 24 und Lagerteil 25, nach außen ragender Bund 25a des Lagerteils 25, die zugehörige Lagerscheibe 26, der Ausstellarm 28, und ein oberer Fortsatz 18 des Lagerteils 25, der eine Außenkonturierung für ein Verstellwerkzeug aufweist

Bei beiden Ausführungen kann das Lagerteil zuverlässig auch große Flügellasten über den radialen Kragen vom Stützprofil aufnehmen und über den längeren GewindeEingriffsbereich zwischen dem Lagerteil und dem Lagerbolzen sicher auf diesen und damit auf den Ausstellarm übertragen. Die Teile sind einfach herzustellen und nach Vormontierung als Einheit von unten in die entsprechende Ausnehmung des Stützprofils einzuführen.

Beide Ausführungen - Formschluss oder Kraftschluss - ergeben eine zuverlässige Verstellsperre für betriebliche Bewegungen und lassen sich beide leicht bedienen.

## Patentansprüche

1. Höhenverstellbare Lagereinheit (12) zum Verbinden eines an einem Laufwagen schwenkbar befestigten Ausstellarmes (8, 28) der Lagereinheit (12) mit einem an einem unteren Flügelrand eines Flügels befestigbaren Stützprofil (1) der Lagereinheit (12),
(a) die Lagereinheit mit einem Lagerbolzen (4, 24) der Lagereinheit (12), der mit seinem unteren Ende (4a) formschlüssig in dem Ausstellarm (8) eingepresst ist und axial verstellbar sowie drehbar in einer ersten Ausnehmung (1*) des Stützprofils (1) lagerfähig ist;
(b) wobei der Lagerbolzen (4, 24) zusammen mit einem Lagerteil (5, 25) der Lagereinheit (12) eine zweiteilige Verstelleinheit bildet, für die der Lagerbolzen (4, 24) oben eine mit Innengewinde (15a) versehene zylindrische Ausnehmung (15) und der Lagerteil einen mit entsprechendem Aussengewinde (5d) versehenen zylindrischen Ansatz (5c) aufweist;
(c) wobei der Lagerteil (5,25) ausgebildet ist, in einer zweiten Ausnehmung (1') des Stützprofils (1) axial fest, aber drehbar so gelagert zu werden, dass eine vom Stützprofil übertragene Last aufnehmbar ist und über die Gewindeverbindung (15a,5d;21) auf den Lagerbolzen (4, 24) übertragbar ist, **dadurch gekennzeichnet, dass**
(d) das Lagerteil (5, 25) und der Lagerbolzen (4, 24) entlang einer gemeinsamen Achse (7*,13) verlaufende und miteinander fluchtende Bohrungen (5b,4c;24a,25b) zur Aufnahme eines stangenförmigen Elements (7, 9; 17) der Lagereinheit (12)
aufweisen, um in einer die Höhenverstellung nicht zulassenden Position/Stellung das federbelastete und einen Formschluss zwischen Lagerbolzen und Lagerteil (4, 5) bildende Stangenelement (7, 9) oder das einen Kraftschluss zwischen Lagerbolzen und Lagerteil (24, 25) bildende Stangenelement (17) aufzunehmen.

2. Lagereinheit (12) nach Anspruch 1, bei der das Lagerteil (5) im axialen Abstand unter seinem oberen, für das Angreifen eines Verstellwerkzeuges profilierten Ende (5a) einen radial nach aussen ragenden Bund (16) aufweist, der ,
vorzugsweise unter Zwischenschaltung einer Lagerscheibe (6, 26), am Ende der ersten Ausnehmung (1*) des Stützprofils (1) gelagert ist.

3. Lagereinheit (12) nach Anspruch 2, bei der die Lagerscheibe (6) aus einem verschleissfesten Kunststoff mit (guten) Gleiteigenschaften besteht.

4. Lagereinheit (12) nach einem der Ansprüche 2 oder 3, bei der das Lagerteil (5) axial von unten durch das obere Ende (3a) einer in der ersten Ausnehlager (2a,2b), insbesondere in Form von Nadelhülsen, aufweisende Lagerbüchse (3) lagegesichert ist.

5. Lagereinheit (12) nach einem der voranstehenden Ansprüche, bei der zur Bildung des Formschlusses die Bohrung (4c) im Lagerbolzen ebenso wie die Bohrung (5b) im Lagerteil im Querschnitt mehreckig ausgebildet sind und die Bohrung im Lagerbolzen in ihrem Grundbereich, insbesondere an ihrem Boden eine Rückstellfeder (10) aufweist, und das, vorzugsweise zweiteilig ausgebildete,
stangenförmige Element (7,9) in seinem unteren Bereich oder unteren Teil (9) einen dem mehreckigen Querschnitt der Bohrungen (4c,5b) angepassten Querschnitt aufweist, und das stangenförmige Element in seinem oberen Bereich oder Teil (7) einen verminderten Querschnitt aufweist, der in zumindest der oberen der mehreckigen Bohrungen frei drehbar ist und mit einem weiter verjüngten Ende (7b) durch eine entsprechend bemessene Öffnung (5a) an der oberen Stirnseite des Lagerteils,
in der Formschlussstellung
des stangenförmigen Elementes, ragt.

6. Lagereinheit (12) nach Anspruch 5, bei der die Öffnung (5a) an der oberen Stirnseite des Lagerteils als Mehrkantöffnung für einen Verstellschlüssel ausgebildet ist.

7. Lagereinheit (12) nach einem der Ansprüche 1 bis 5, bei der zur Bildung des Kraftschlusses die Bohrung (24a) im Lagerbolzen (24) als Gewindebohrung ausgebildet ist und das stangenförmige Element (17) an seinem unteren Bereich (17b) einen entsprechenden Gewindeabschnitt aufweist, der bei hergestelltem Kraftschluss mit der Gewindebohrung im Lagerbolzen in Eingriff steht und zugleich mit einem Kopfteil (17a), der mit einem Mehrkant für den Eingriff eines Verstellwerkzeuges ausgebildet ist, auf der Oberseite oder in einer dort ausgebildeten Vertiefung (18a) liegt, um durch Anziehen oder Drehen des stangenförmigen Elementes zwischen Lagerteil (25) und Lagerbolzen (24) einen Kraftschluss zu erzielen.

8. Lagereinheit nach Anspruch 1, wobei die Bohrung im Lagerteil (5) wenigstens im unteren Bereich mehreckig ausgebildet ist.

9. Lagereinheit nach Anspruch 1, 5 oder 8, wobei die Bohrung (4c,15) im Lagerbolzen (4) zumindest über den grössten Teil ihrer Länge mehrkantig ausgebildet ist, insbesondere der obere Abschnitt einer engeren Bohrung (4c).

10. Lagereinheit nach einem der Ansprüche 1 bis 10, wobei fluchtende Bohrungen (24a,25b) in Lagerteil (25) und Lagerbolzen (24) eine Stange (17) aufnehmen, die in der einen Stellung/Drehlage einen Kraftschluss zwischen Lagerbolzen (24) und Lagerteil (25) bildet.

11. Lagereinheit (12) nach einem der vorhergehenden Ansprüche, wobei die Lagereinheit (12) für einen Laufwagen (11) einer Abstellschiebetür oder eines - fensters als Flügel zum Verbinden eines an dem Laufwagen schwenkbar befestigten Ausstellarmes (8) mit einem an einem unteren Flügelrand befestigbaren Stützprofil (1) vorgesehen ist.

## Claims

1. Height-adjustable bearing unit (12) for connecting a set-out arm (8, 28), fastened pivotably to a running carriage, of the bearing unit (12) to a supporting profile (1), fastenable to a lower wing margin of a wing, of the bearing unit (12),
(a) the bearing unit having a bearing bolt (4, 24) of the bearing unit (12), which bearing bolt is pressed with its lower end (4a) positively into the set-out arm (8) and is accommodatably axially adjustable and rotatable in a first recess (1*) of the supporting profile (1);
(b) the bearing bolt (4, 24) forming, together with a bearing part (5, 25) of the bearing unit (12), a two-part adjustment unit, for which the bearing bolt (4, 24) has at the top a cylindrical recess (15) provided with an internal thread (15a) and the bearing part having a cylindrical extension (5c) provided with a corresponding external thread (5d);
(c) the bearing part (5, 25) being designed to be mounted axially firmly, but rotatably, in a second recess (1') of the supporting profile (1), such that a load transferred from the supporting profile can be absorbed and can be transferred via the threaded connection (15a, 5d; 21) to the bearing bolt (4, 24),
**characterized in that**
(d) the bearing part (5, 25) and the bearing bolt (4, 24) have bores (5b, 4c; 24a, 25b), running along a common axis (7*, 13) and aligned with one another, for the reception of a rod-shaped element (7, 9; 17) of the bearing unit (12), in order to receive, in a position/setting not permitting height adjustment, the spring-loaded rod element (7, 9), forming a positive connection between the bearing bolt and bearing part (4, 5), or the rod element (17), forming a non-positive connection between the bearing bolt and bearing part (24, 25).

2. Bearing unit (12) according to Claim 1, in which the bearing part (5) has, at an axial distance below its upper end (5a) profiled for the engagement of an adjusting tool, a radially outward-projecting collar (16) which is mounted at the end of the first recess (1*) of the supporting profile (1), preferably with a bearing disc (6, 26) being interposed.

3. Bearing unit (12) according to Claim 2, in which the bearing disc (6) consists of a wear-resistant plastic having (good) sliding properties.

4. Bearing unit (12) according to either one of Claims 2 and 3, in which the bearing part (5) is secured in position axially from below by the upper end (3a) of a bearing bush (3) having in the first recess bearings (2a, 2b), in particular in the form of needle sleeves.

5. Bearing unit (12) according to one of the preceding claims, in which, to form the positive connection, the bore (4c) in the bearing bolt and the bore (5b) in the bearing part are designed with a polygonal cross section, and the bore in the bearing bolt has in its base region, particularly at its bottom, a return spring (10), and the rod-shaped element (7, 9), preferably of two-part form, has in its lower region or lower part (9) a cross section adapted to the polygonal cross section of the bores (4c, 5b), and the rod-shaped element has in its upper region or part (7) a reduced cross section which is freely rotatable in at least the upper of the polygonal bores and which projects with a further-tapered end (7b) through a correspondingly dimensioned orifice (5a) on the upper end face of the bearing part in the positive connection position of the rod-shaped element.

6. Bearing unit (12) according to Claim 5, in which the orifice (5a) on the upper end face of the bearing part is designed as a polygonal orifice for an adjusting spanner.

7. Bearing unit (12) according to one of Claims 1 to 5, in which, to form the non-positive connection, the bore (24a) in the bearing bolt (24) is designed as a threaded bore, and the rod-shaped element (17) has at its lower region (17b) a corresponding threaded portion which, when the non-positive connection is made, is in engagement with the threaded bore in the bearing bolt and at the same time lies with a head part (17a), which is designed with a polygonal for the engagement of an adjusting tool, on the top side or in a depression (18a) formed there, in order to achieve a non-positive connection as a result of the tightening or rotation of the rod-shaped element between the bearing part (25) and bearing bolt (24).

8. Bearing unit according to Claim 1, the bore in the bearing part (5) being of polygonal form at least in the lower region.

9. Bearing unit according to Claim 1, 5 or 8, the bore (4c, 15) in the bearing bolt (4) being of polygonal form at least over the greatest part of its length, in particular the upper portion of a narrower bore (4c).

10. Bearing unit according to one of Claims 1 to 10, aligned bores (24a, 25b) in the bearing part (25) and bearing bolt (24) receiving a rod (17) which, in the one setting/rotary position, forms a non-positive connection between the bearing bolt (24) and bearing part (25).

11. Bearing unit (12) according to one of the preceding claims, the bearing unit (12) being provided for a running carriage (11) of a stowaway sliding door or of a window, as a wing for connecting a set-out arm (8), fastened pivotably to the running carriage, to a supporting profile (1), fastenable to a lower wing margin.

## Revendications

1. Unité de palier (12) réglable en hauteur pour permettre de relier un bras d'extension (8, 28) de l'unité de palier (12) monté pivotant sur un chariot mobile avec un profil d'appui (1) de l'unité de palier (12) pouvant être fixé à un bord de vantail inférieur d'un vantail, dans laquelle
(a) l'unité de palier comporte un tourillon de palier (4, 24) de l'unité de palier (12) qui est introduit à force par son extrémité inférieure (4a) par une liaison par la forme dans le bras d'extension (8), et qui peut être monté réglable axialement et mobile en rotation dans un premier évidement (1*) du profil d'appui (1),
(b) le tourillon de palier (4, 24) forme, avec une partie de palier (5, 25) de l'unité de palier (12) une unité de réglage en deux parties pour laquelle le tourillon de palier (4, 24) est équipé à sa partie supérieure d'un évidement cylindrique (15) muni d'un filetage interne (15a) et la partie de palier comporte un prolongement cylindrique (5c) muni d'un filetage externe (5d) correspondant,
(c) la partie de palier (5, 25) est réalisée pour pouvoir être logée dans un second évidement (1') du profil d'appui (1), fixe axialement mais mobile en rotation de façon à permettre de recueillir une charge transmise par le profil d'appui et de la transmettre au tourillon de palier (4, 24) par la liaison filetée (15a, 5d, 21),
**caractérisée en ce que**
(d) la partie de palier (5, 25) et le tourillon de palier (4, 24) comportent des perçages (5b, 4, 24a, 25b) s'étendant le long d'un axe commun (7*, 13) et alignés entre eux pour permettre la réception d'un élément en forme de tige (7, 9, 17) de l'unité de palier (12) pour pouvoir recevoir, dans une situation position ne permettant pas le réglage, l'élément de tige (7, 9) chargé élastiquement et réalisant une liaison par la forme entre le tourillon de palier et la pièce de palier (4, 5), ou l'élément de tige (17) réalisant une liaison par la forme entre le tourillon de palier et la partie de palier (24, 25).

2. Unité de palier (12) conforme à la revendication 1, dans laquelle la partie de palier (5) comporte, à distance axiale au-dessous de son extrémité supérieure (5a) profilée par permettre la mise en prise d'un outil de réglage, une collerette (16) en saillie radialement vers l'extérieur qui est montée à l'extrémité du premier évidement (1*) du profil d'appui (1) de préférence avec interposition d'un disque de palier (6, 26).

3. Unité de palier (12) conforme à la revendication 2, dans laquelle le disque de palier (6) est réalisé en un matériau synthétique résistant à l'usure ayant de (bonnes) propriétés de glissement.

4. Unité de palier (12) conforme à l'une des revendications 2 et 3, dans laquelle l'élément de palier (5) est bloqué en position axialement par le bas par l'extrémité supérieure (3a) d'un coussinet (3) situé dans le premier évidement (2a, 2b) en particulier sous la forme de douilles d'aiguille.

5. Unité de palier (12) conforme à l'une des revendications précédentes, dans laquelle pour permettre de former la liaison par la forme, le perçage (4c) situé dans le tourillon de palier ainsi que le perçage (5b) situé dans la partie de palier sont réalisés avec une section polygonale, le perçage situé dans le tourillon de palier comporte un ressort de rappel (10) dans sa zone de base, en particulier au niveau de son fond, l'élément en forme de tige (7, 9) réalisé de préférence en deux parties présente, dans sa zone inférieure ou dans sa partie inférieure (9) une section adaptée à la section polygonale des perçages (4c, 5b), et dans sa zone ou partie supérieure (7) une section diminuée qui est librement mobile en rotation dans au moins la partie supérieure des perçages polygonaux et pénètre par une extrémité (7b) plus effilée en passant au travers d'une ouverture (5a) dimensionnée de façon correspondante dans la face frontale supérieure de la partie de palier, dans la position de liaison par la forme de l'élément en forme de tige.

6. Unité de palier (12) conforme à la revendication 5, dans laquelle l'ouverture (5a) située sur la face frontale supérieure de la partie de palier est réalisée sous la forme d'une ouverture polygonale pour une clé de réglage.

7. Unité de palier (12) conforme à l'une des revendications 1 à 5, dans laquelle, pour permettre de réaliser la liaison par la force, le perçage (24a) situé dans le tourillon de palier (24) est réalisé sous la forme d'un perçage taraudé, et l'élément en forme de tige (17) comporte dans sa zone inférieure (17b) un segment fileté correspondant qui, lors de l'établissement de la liaison par la force vient en prise avec le perçage taraudé réalisé dans le tourillon de palier, et est simultanément positionné par une partie de tête (17a) qui est réalisée avec une section polygonale pour la mise en prise d'un outil de réglage, sur la face supérieure ou dans une cavité (18a) située dans celle-ci pour permettre d'obtenir en tirant ou en tournant l'élément en forme de tige une liaison par la force entre la partie de palier (25) et le tourillon de palier (24).

8. Unité de palier conforme à la revendication 1, dans laquelle le perçage situé dans la partie de palier (5) est réalisé sous forme polygonale au moins dans sa zone inférieure.

9. Unité de palier conforme à la revendication 1, 5 ou 8, dans laquelle le perçage (4c, 15) situé dans le tourillon de palier (4) est réalisé sous une forme polygonale au moins sur la plus grande partie de sa longueur, en particulier sur le segment supérieur d'un perçage (4c) plus étroit.

10. Unité de palier (12) conforme à l'une des revendications 1 à 10, dans laquelle des perçages (24a, 25b) alignés situés dans la partie de palier (25) et le tourillon de palier (24) reçoivent une tige (17) qui forme, dans sa position de déplacement / rotation une liaison par la force entre le tourillon de palier (24) et la partie de palier (25).

11. Unité de palier (12) conforme à l'une des revendications précédentes, dans laquelle l'unité de palier (12) est prévue pour un chariot mobile (11) d'une porte ou d'une fenêtre coulissante pouvant être bloquée en tant que vantail pour relier un bras d'extension (8) monté pivotant sur le chariot mobile avec un profil d'appui (1) pouvant être fixé à un bord inférieur du vantail.
